# EUROPÄISCHE PATENTSCHRIFT

(11) **EP 1 070 855 B1**
(45) Veröffentlichungstag und Bekanntmachung des Hinweises auf die Patenterteilung: **07.06.2006**
(21) Anmeldenummer: 00202619.3
(22) Anmeldetag: 20.07.2000
(51) Int. Cl.: F15B 15/14, F15B 15/28

(54) **Aktuator mit einem extrudierten Rohrkörper**
Actuator with an extruded cylinder barrel
Vérin avec un corps de cylindre profilé

(30) Priorität: 20.07.1999 NL 1012653
(43) Veröffentlichungstag der Anmeldung: 24.01.2001
(73) Patentinhaber: Actuant Corporation, Glendale, Wisconsin 53209-3703 (US)
(72) Erfinder: Koertshuis, Gerhardus Fransiscus Hermanus, 7631 GV Ootmarsum (NL); van 't Veen, Daniel, 7623 HN Borne (NL)
(74) Vertreter: Brookhuis, Hendrik Jan Arnold

(56) Entgegenhaltungen:
- DE-A- 3 727 111
- DE-A- 4 435 983
- DE-A- 19 653 222
- US-A- 4 600 221
- PATENT ABSTRACTS OF JAPAN vol. 011, no. 111 (M-578), 8. April 1987 (1987-04-08) & JP 61 256005 A (KOGANEI SEISAKUSHO), 13. November 1986 (1986-11-13)

## Beschreibung

Die vorliegende Erfindung betrifft einen von einem Druckmedium betätigbaren Aktuator, umfassend einen extrudierten Rohrkörper, der an dessen Enden mit Endstücken, die den Rohrkörper abschließen, versehen ist, wobei in dem Rohrkörper zwischen den Endstücken ein Arbeitsraum begrenzt ist, in dem ein Kolben hin und her beweglich ist, und wobei das Aktuatorrohr weiter mit zumindestens einer Anschlußbohrung, die mit dem Arbeitsraum in Verbindung steht, versehen ist, welche Anschlußbohrung zum Aufnehmen eines Fittings einer Druckmediumleitung dient, und wobei der Aktuator bei jeder Anschlußbohrung mit einem zugehörigen Sicherungsmittel zum Befestigen des Fittings der Druckmediumleitung in der Anschlußbohrung versehen ist.

In einer aus der Pneumatik bekannten Ausführung eines derartigen Aktuators als ein doppeltwirkender pneumatischer Zylinder ist der Rohrkörper aus Aluminium oder einer Aluminiumlegierung extrudiert. Hierbei sind die Endstücke in oder an den Enden des Rohrkörpers befestigt, wobei das eine Endstück geschlossen ist und als Zylinderboden dient, während das andere Endstück mit einer zentralen Bohrung versehen ist, durch die eine an dem Kolben befestigte Kolbenstange hindurchsteckt, welches Endstück auch als Stopfbüchse angedeutet wird. Dabei ist die Stopfbüchse mit einem oder mehreren Dichtringen versehen.

Bei diesem bekannten Aktuator sind zwei Anschlußbohrungen jeweils in der Nähe, aber nicht in einem der Endstücke vorgesehen, in solcher Weise, daß diese Bohrungen mit dem Arbeitsraum in dem Rohrkörper in Verbindung stehen. Die Anschlußbohrungen sind durch die Wand des Aluminiumrohrkörpers gebohrt und sind mit einem Innengewinde versehen. Das an eine derartige Anschlußbohrung anzuschließende Fitting der Druckmediumleitung, oft ein Schlauch, ist dann mit einem Außengewinde versehen, so daß das Fitting in der Bohrung festgeschraubt werden kann.

Dieser bekannte Aktuator hat den Nachteil, daß ein Schraubengewinde aus Aluminium und dergleichen ziemlich empfindlich ist, so daß durch ein unsorgfältiges Anziehen der Schraubverbindung das Gewinde in der Bohrung leicht beschädigt werden kann. Weiter ist das Anbringen eines Innengewindes bei der Herstellung des Aktuators eine unerwünscht komplexe Handlung, namentlich wegen der Notwendigkeit, die kleinen (Aluminium)-Splitter, die sich gebildet haben, aus dem Rohrkörper zu entfernen. Vor allem wenn der Rohrkörper einen geringen Innendurchmesser in Verbindung mit einer relativ großen Länge hat, ist dies ein Problem.

In einer anderen bekannten Ausführung sind die mit einem Innengewinde versehenen Anschlußbohrungen nicht in dem extrudierten Rohrkörper, sondern in den Endstücken angeordnet. Dies hat den Vorteil, daß die Endstücke normalerweise aus Stahl oder dergleichen hergestellt sind, so daß das Gewinde robuster als bei Aluminium ist. Weiter is das Entfernen der Splitter aus einem Endstück weniger problematisch als aus dem Rohrkörper. Ein Nachteil der Anordnung der Anschlußbohrungen in den Endstücken ist aber, daß dann meistens wieder eine weitere Bohrung, zum Beispiel rechtwinklig auf der Anschlußbohrung, notwendig ist, um die Verbindung mit dem Arbeitsraum in dem Rohr zu realisieren.

Der vorliegenden Erfindung liegt nach deren erstem Aspekt die Aufgabe zugrunde, die obengenannten Nachteile aufzuheben und schafft dazu einen Aktuator nach Anspruch 1. Dem ersten Aspekt der Erfindung liegt die Erkenntnis zugrunde, daß es bei der Extrusion des Rohrkörpers relativ einfach ist, eine Extrusionsmatrize anzuwenden, die zugleich den Gleitführungsabschnitt mitbildet. Durch eine Anwendung des Schiebers, der über oder in den Gleitführungsabschnitt geschoben wird, kann dann in sehr einfacher Weise die Sicherung des in die Anschlußbohrung hineingesteckten Fittings der Leitung realisiert werden. In einer sehr vorteilhaften Ausführung ist diese Bohrung als eine Bohrung mit einer glatten zylindrischen Wand, welche durch eine einzige Bohrbearbeitung erhalten werden kann, ausgeführt.

Ein zweiter Aspekt der vorliegenden Anmeldung betrifft das Orten der Positon des Kolbens in einem Aktuator mit einem Rohrkörper eines nichtmagnetischen Metalls, insbesondere Aluminium.

Bei dem vorher beschriebenen bekannten pneumatischen Aktuator sind mehrere mitextrudierte Längsnuten in dem Außenumfang des Rohrkörpers vorgesehen, wobei dann üblicherweise in zwei dieser Nuten ein magnetischer Positionssensor untergebracht ist, um so die beiden Endlagen des Kolbens feststellen zu können.

Bei der Massenproduktion derartiger Aktuatore ist das Montieren dieser Positionssensoren umständlich, namentlich ist es praktisch schwierig, jeweils den richtigen gegenseitigen Abstand zwischen den Endlagesensoren einzustellen. Dieses Problem wird nach dem zweiten Aspekt der vorliegenden Erfindung gelöst, indem ein Aktuator nach Anspruch 5 verschafft wird. Dadurch, daß mehrere Sensoren in einem gemeinsamen Gehäuse untergebracht werden können, kann bei der Herstellung auf einfache Weise der richtige Abstand voneinander eingestellt werden. Bei der Montage des Aktuators braucht dann nur der Träger an der richtigen Stelle an dem Aktuator befestigt zu werden.

Es wird deutlich sein, daß der erste und der zweite Aspekt der Erfindung ausgezeichnet in Kombination angewendet werden können, und daß dadurch ein wirtschaftlich reizvoller Aktuator erhalten wird.

Der Aktuator nach der vorliegenden Erfindung, sowie weitere vorteilhaften Ausbildungen desselben sind in den Ansprüchen beschrieben und werden im folgenden anhand der Zeichnung näher erläutert werden. In der Zeichnung zeigt:
- Fig. 1: im Längsschnitt einen doppeltwirkenden erfindungsgemäßen Zylinder,
- Fig. 2: eine Ansicht in der Richtung des Pfeils II in Fig. 1,
- Fig. 3: einen Querschnitt durch die Linie III-III in Fig. 2, und
- Fig. 4: eine perspektivische Ansicht eines Teiles des Zylinders der Figur 1.

In den Figuren 1-4 ist ein von einem Druckmedium, zum Beispiel hydraulischer Flüssigkeit oder Preßluft, betätigbarer, doppeltwirkender Zylinder 1 gezeigt. Der Zylinder 1 umfaßt einen aus Aluminium oder einer Aluminiumlegierung extrudierten Rohrkörper 2, der an dessen Enden mit Endstücken 3, 4, die den Rohrkörper 2 abschließen, versehen ist.

Hierbei sind die Endstücke 3, 4 in den Enden des Rohrkörpers 2 befestigt.

In dem Rohrkörper 2 ist zwischen den Endstücken 3, 4 ein Arbeitsraum 5 begrenzt, in dem ein Kolben 6 hin und her beweglich ist.

Das eine Endstück 3 ist abgeschlossen und dient als Zylinderboden, während das andere Endstück 4 mit einer zentralen Bohrung versehen ist, durch die eine an dem Kolben 6 befestigte Kolbenstange 7 hindurchsteckt, welches Endstück 4 auch als Stopfbüchse angedeutet wird. Dabei ist die Stopfbüchse mit einem oder mehreren Dichtringen 8, 9 versehen.

In der Nähe der Endstücke 3, 4 ist das Aktuatorrohr 2 mit zwei Anschlußbohrungen 10, 11 versehen, die jeweils mit dem Arbeitsraum 5 in Verbindung stehen. Jede der Anschlußbohrungen 10, 11 dient zum Aufnehmen eines Fittings 12, 13 einer zugehörigen und weiter nicht gezeigten Druckmediumleitung.

Das extrudierte Rohr 2 ist beim Extrudieren mit einem sich in Längsrichtung des Rohres 2 erstreckenden Gleitführungsabschnitt versehen, der hier von zwei parallelen Längsrippen 14, 15, die sich beidseitig entlang den Anschlußbohrungen 10, 11 erstrecken, gebildet wird.

Die zwei Längsrippen 14, 15 erstrecken sich parallelen im Abstand zueinander, wobei jede Längsrippe 14, 15 an der der anderen Längsrippe zugewandten Seite eine Längsnut bildet.

Weiter ist bei jeder der Anschlußbohrungen 10, 11 ein zugehöriger Schieber 16, 17 ersichtlich, der verschiebbar am Gleitführungsabschnitt 14, 15 angeordnet ist. Hierbei paßt jeder Schieber 16, 17 mit einander gegenüberliegenden Seitenrändern verschiebbar in den von den Längsrippen 14, 15 gebildeten Längsnuten.

Jeder Schieber 16, 17 ist verschiebbar zwischen einer Lage, in der das Fitting 12, 13 der Druckmediumleitung in die Anschlußbohrung 10, 11 hineingesteckt, oder herausgenommen werden kann, und einer Lage (siehe Figuren 1, 2, 3), in der der Schieber 16, 17 in solcher Weise mit dem Fitting 12, 13 der Druckmediumleitung zusammenwirkt, daß dieses Fitting in der Anschlußbohrung 10, 11 gesichert ist.

Jeder Schieber 16, 17 ist im wesentlichen U-förmig mit zwei Schenkeln 18, 19, 20, 21, die zwischen sich eine Öffnung für das Fitting 12, 13 der Druckmediumleitung begrenzen. Dabei sind die Schenkel eines jeden Schiebers 16, 17 in solcher Weise ausgeführt, daß sie eine Verriegelungsfläche des Fittings 12, 13 bedecken können.

In diesem Beispiel ist jedes Fitting 12, 13 mit einer Umfangsnut, in die sich die Schenkel des Schiebers 16, 17 hineinlegen werden, versehen, so daß der Nutboden im Fitting 12, 13 die Verriegelungsfläche bildet.

Jeder Schieber 16, 17 paßt - in Richting auf die Anschlußbohrung 10, 11 gesehen - mit geringem Spiel in den Längsnuten, so daß der Schieber 16, 17 eine formschlüssige Sicherung des Fittings 12, 13 in der betreffenden Anschlußbohrung bewirkt. Hierdurch ist die Sicherung gegen hohe hydraulische Drücke beständig.

Das Rohr 2 hat im Querschnitt (siehe Figur 3) einen ringförmigen Teil 2a und weiter eine einzige dicke Längsrippe 2b, die gegenüber dem ringförmigen Teil 2a herausragt. Jede der Anschlußbohrungen 10, 11 ist durch die dicke Rippe 2b gebohrt.

Da das Rohr 2 aus einem nichtmagnetischen Metall extrudiert ist, kann zum Detektieren des Kolbens in dem Rohr 2 von einer Änderung eines Magnetfeldes Gebrauch gemacht werden.

Bei der Extrusion ist der Rohrkörper 2 mit einem sich in Längsrichtung erstreckenden Befestigungsteil, hier einer Längsnut 24, versehen, die zur Befestigung mehrerer Positionssensoren 2 dient. Diese Positionssensoren 25, 26 sind dazu ausgelegt, mehrere Positionen des Kolbens 6 zu detektieren und arbeiten nach dem Prinzip des Feststellens der Änderung oder der Anwesenheit eines Magnetfeldes, das hier von einem bei dem Kolben 6 angeordneten Magneten 31 realisiert wird. Zum Beispiel sind die Sensoren 25, 26 Reedschalter oder Hallsensoren.

Diese Sensoren 25, 26 sind in einem gemeinsamen Träger 27 untergebracht, der bei Montage des Zylinders 1 in die Nut 24 hineingeschoben wird. In den Figuren ist ersichtlich, daß die Nut 24 an einer Längsseite von der dicken Rippe 2b, und an der anderen Längsseite von einer sich parallel zu der dicken Rippe 2b erstreckenden Längsrippe 29 definiert ist.

Der Träger 27 kann zum Beispiel durch örtliches Verformen der dicken Rippe 29 fixiert werden, so daß der Träger eingeklemmt wird. Auch würde ein federnder Vorsprung an dem Träger angeformt sein können, der in eine zugehörige Vertiefung einrastet. Als Variante könnte auch Klebstoff oder eine Sicherungsschraube angewendet werden.

Der Träger 27 ist hier ein Kunststoffteil, in das die Positionssensoren 25, 26 eingegossen sind. Der Träger 27 ist mit einem angegossenen Verbindungskabel 30 versehen, das mit jedem der Positionssensoren 25, 26 über in den Träger eingegossene Verbindungsdrähte verbunden ist.

Um erkennen zu können, welcher Positionssensor 25, 26 den Kolben 6 detektiert hat, kann vorgesehen sein, daß jeder der Positionssensoren 25, 26 als Schalter funktioniert, und daß zu jedem Sensor ein elektrischer Widerstand mit einem von den anderen Positionssensoren abweichenden Widerstandswert gehört. Vorzugsweise sind die Widerstände auch in den Träger 27 eingebettet, und sind jeder Widerstand und der zugeordnete Sensor serienweise geschaltet. Mit einer derartigen Anordnung kann die Zahl der Drähte in dem Anschlußkabel des Trägers minimalisiert werden, zum Beispiel nur drei Drähte.

Es wird deutlich sein, daß auch mehr als zwei Positionssensoren in einem einzigen Träger untergebacht werden können, zum Beispiel um eine oder mehrere zwischenliegende Positionen des Kolbens 6 detektieren zu können.

## Patentansprüche

1. Von einem Druckmedium betätigbarer Aktuator (1), umfassend einen extrudierten Rohrkörper (2), der an dessen Enden mit in dem Rohrkörper befestigten Endstücken (3, 4), die den Rohrkörper abschließen, versehen ist, wobei in dem Rohrkörper zwischen den Endstücken ein Arbeitsraum (5) begrenzt ist, in dem ein Kolben (6) hin und her beweglich ist, wobei der Rohrkörper weiter mit zumindestens einer Anschlußbohrung (10, 11), die mit dem Arbeitsraum in Verbindung steht, versehen ist, welche Anschlußbohrung zum Aufnehmen eines Fittings (12, 13) einer Druckmediumleitung dient, und wobei der Aktuator bei jeder Anschlußbohrung mit einem zugehörigen Sicherungsmittel zum Sichern des Fittings der Druckmediumleitung in der Anschlußbohrung versehen ist,
**dadurch gekennzeichnet, daß** der extrudierte Rohrkörper bei der Extrusion mit einer sich in Längsrichtung des Rohres erstreckenden Gleitführungsabschnitt (14, 15) versehen ist, und daß das Sicherungsmittel als ein verschiebbar an der Gleitführungsabschnitt angeordneter Schieber (16, 17) ausgeführt ist, wobei der Schieber verschiebbar ist zwischen einer Lage, in der das Fitting der Druckmediumleitung in die Anschlußbohrung hineingesteckt, oder herausgenommen werden kann, und einer Lage, in der der Schieber in solcher Weise mit dem Fitting der Druckmediumleitung zusammenwirkt, daß dieses Fitting in der Anschlußbohrung gesichert ist.

2. Aktuator nach Anspruch 1, bei dem die Gleitführungsabschnitt zwei Längsrippen (14, 15) umfaßt, die sich beidseitig der Anschlußbohrung und in einem Abstand parallel zueinander erstrecken, wobei jede Längsrippe an der der anderen Längsrippe zugewandten Seite eine Längsnut bildet, und wobei der Schieber (16, 17) mit einander gegenüberliegenden Seitenrändern verschiebbar in die Längsnuten hineinpaßt.

3. Aktuator nach Anspruch 2, bei dem der Schieber (16, 17) in Richtung auf die Anschlußbohrung gesehen - mit geringem Spiel in den Längsnuten hineinpaßt, so daß der Schieber eine formschlüssige Sicherung des Fittings in der Anschlußbohrung bewirkt.

4. Aktuator nach Anspruch 2 oder 3, bei dem der Schieber (16, 17) im wesentlichen U-förmig ist mit zwei Schenkeln, die zwischen sich eine Öffnung für das Fitting der Druckmediumleitung begrenzen, wobei die Schenkel verschiebbar in die Längsnuten der Längsrippen hineinpassen, und wobei die Schenkel des Schiebers zugleich eine Verriegelungsfläche des Fittings bedecken können.

5. Aktuator nach einem oder mehreren der vorhergehenden Ansprüche, bei dem der Rohrkörper (2) im Querschnitt einen ringförmigen Teil (2a) hat und weiter eine einzige dicke Längsrippe (2b), die gegenüber dem ringförmigen Teil herausragt, wobei die zumindestens eine Anschlußbohrung (10, 11) sich durch die dicke Rippe erstreckt.

6. Aktuator nach einem oder mehreren der vorhergehenden Ansprüche, umfassend einen aus nichtmagnetischem Metall extrudierten Rohrkörper (2), wobei der Rohrkörper bei der Extrusion mit einer sich in Längsrichtung erstreckenden Befestigungsformation (24) zum Befestigen mehrerer magnetischer Positionssensoren versehen ist, die dazu ausgelegt sind, mehrere Positionen des Kolbens zu detektieren, und wobei die Positionssensoren (27, 28) in einem gemeinsamen Träger, der bei der Montage des Aktuators über oder in die Befestigungsformation geschoben ist, untergebracht sind.

7. Aktuator nach Anspruch 6, bei dem die Befestigungsformation eine Nut (24) ist.

8. Aktuator nach den Ansprüchen 4 und 5, bei dem die Befestigungsnut an einer Längsseite von der dicken Rippe (2b), und an der anderen Längsseite von einer sich parallel zu der dicken Rippe erstreckenden Längsrippe (29) definiert ist.

9. Aktuator nach einem oder mehreren der Ansprüche 6-8, bei dem der Träger (27) ein Kunststoffteil ist, in das die Positionssensoren eingegossen sind.

10. Aktuator nach Anspruch 9, bei dem der Träger mit einem angegossenen Verbindungskabel (30), das mit jedem der Positionssensoren verbunden ist, versehen ist.

## Claims

1. Actuator (1), which can be operated by a pressure medium, comprising an extruded tubular body (2) which is provided at its ends with end pieces (3, 4) which are fastened in the tubular body and close off the tubular body, wherein a working chamber (5) is defined in the tubular body between the end pieces, in which chamber a piston (6) is reciprocable, wherein the tubular body is additionally provided with at least one connecting bore (10, 11) which communicates with the working chamber and serves to hold a fitting (12, 13) of a pressure medium line, and wherein the actuator is provided, at each connecting bore, with an associated securing means for securing the fitting of the pressure medium line in the connecting bore, **characterised in that** the extruded tubular body is provided during extrusion with a sliding guide portion (14, 15) extending in the longitudinal direction of the tube, and that the securing means is constructed as a slide (16, 17) which is disposed in a displaceable manner at the sliding guide portion, wherein the slide can be displaced between a position in which the fitting of the pressure medium line can be inserted in the connecting bore or removed therefrom and a position in which the slide co-operates with the fitting of the pressure medium line in such a way that this fitting is secured in the connecting bore.

2. Actuator according to Claim 1, in which the sliding guide portion comprises two longitudinal ribs (14, 15) which extend on both sides of the connecting bore and at a parallel spacing from one another, wherein each longitudinal rib forms a longitudinal groove on the side which faces the other longitudinal rib, and wherein the slide (16, 17) fits by way of opposite side edges into the longitudinal grooves such that it can be displaced.

3. Actuator according to Claim 2, in which the slide (16, 17) - viewed in the direction of the connecting bore - fits in the longitudinal grooves with little play, so that the slide positively secures the fitting in the connecting bore.

4. Actuator according to Claim 2 or 3, in which the slide (16, 17) is essentially U-shaped with two legs which between them define an opening for the fitting of the pressure medium line, wherein the legs fit into the longitudinal grooves of the longitudinal ribs such that they can be displaced, and wherein the legs of the slide can at the same time cover a locking surface of the fitting.

5. Actuator according to one or more of the preceding Claims, in which the tubular body (2) has an annular part (2a) in cross section and additionally a single thick longitudinal rib (2b) which protrudes with respect to the annular part, wherein the at least one connecting bore (10, 11) extends through the thick rib.

6. Actuator according to one or more of the preceding Claims, comprising a tubular body (2) which is extruded from nonmagnetic metal, wherein the tubular body is provided during extrusion with a fastening formation (24), which extends in the longitudinal direction, for fastening a plurality of magnetic position sensors which are designed to detect a plurality of positions of the piston, and wherein the position sensors (27, 28) are accommodated in a common carrier which is pushed over or into the fastening formation when the actuator is assembled.

7. Actuator according to Claim 6, in which the fastening formation is a groove (24).

8. Actuator according to Claims 4 and 5, in which the fastening groove is defined on one longitudinal side by the thick rib (2b) and on the other longitudinal side by a longitudinal rib (29) extending parallel to the thick rib.

9. Actuator according to one or more of Claims 6-8, in which the carrier (27) is a plastics part into which the position sensors are cast.

10. Actuator according to Claim 9, in which the carrier is provided with a cast-on connecting cable (30) which is connected to each of the position sensors.

## Revendications

1. Vérin (1) pouvant être actionné par un fluide sous pression, comportant un corps tubulaire extrudé (2), qui est pourvu au niveau de ses extrémités d'embouts (3, 4) fixés dans le cylindre, qui ferment le cylindre, un espace de travail (5) étant délimité dans le cylindre entre les embouts, espace dans lequel un piston (6) se déplace en va-et-vient, le cylindre étant pourvu en outre d'au moins un alésage de raccordement (10, 11), qui est relié à l'espace de travail, lequel alésage de raccordement sert à recevoir un raccord à collerette (12, 13) d'une conduite de fluide sous pression, et le vérin étant pourvu, dans le cas de chaque alésage de raccordement, de moyens de blocage associés destinés à bloquer le raccord à collerette de la conduite de fluide sous pression dans l'alésage de raccordement, **caractérisé en ce que** le corps tubulaire extrudé, à l'occasion du extrusion, est pourvu d'une section de guidage coulissant (14, 15) s'étendant dans la direction longitudinale du cylindre, et **en ce que** les moyens de blocage sont conçus comme un coulisseau (16, 17) disposé de façon mobile sur la section de guidage coulissant, le coulisseau étant mobile entre une position dans laquelle le raccord à collerette de la conduite de fluide sous pression peut être enfoncé dans l'alésage de raccordement, ou extrait de celui-ci, et une position dans laquelle le coulisseau coopère avec le raccord à collerette de la conduite de fluide sous pression de telle sorte que ce raccord à collerette est bloqué dans l'alésage de raccordement.

2. Vérin selon la revendication 1, dans lequel la section de guidage coulissant comporte deux nervures longitudinales (14, 15), qui s'étendent de part et d'autre de l'alésage de raccordement et écartées parallèlement l'une à l'autre, chaque nervure longitudinale formant sur le côté tourné vers l'autre nervure longitudinale une rainure longitudinale, et le coulisseau (16, 17) s'adaptant de façon mobile avec les bords latéraux mutuellement opposés à l'intérieur des rainures longitudinales.

3. Vérin selon la revendication 2, dans lequel le coulisseau (16, 17) -vu dans la direction de l'alésage de raccordement- s'adapte avec un faible jeu à l'intérieur des rainures longitudinales, de sorte que le coulisseau provoque un blocage par coopération de formes du raccord à collerette dans l'alésage de raccordement.

4. Vérin selon la revendication 2 ou 3, dans lequel le coulisseau (16, 17) est sensiblement en forme de U avec deux branches, qui délimitent entre elles une ouverture pour le raccord à collerette de la conduite de fluide sous pression, les branches s'adaptant de façon mobile dans les rainures longitudinales des nervures longitudinales, et les branches du coulisseau pouvant recouvrir simultanément une surface de verrouillage du raccord à collerette.

5. Vérin selon l'une ou plusieurs des revendications précédentes, dans lequel le cylindre (2) présente en section transversale une partie annulaire (2a) et en outre une seule nervure longitudinale (2b) épaisse, qui dépasse de la partie annulaire, l'au moins un alésage de raccordement (10, 11) s'étendant à travers la nervure épaisse.

6. Vérin selon l'une ou plusieurs des revendications précédentes, comportant un corps tubulaire extrudé (2) en métal amagnétique, le cylindre, à l'occasion du profilage, étant pourvu d'une formation de fixation (24) s'étendant dans la direction longitudinale destinée à fixer plusieurs capteurs magnétiques de position, qui sont étudiés pour détecter plusieurs positions du piston, et les capteurs de position (27, 28) étant logés dans un support commun, qui est poussé à l'occasion du montage du vérin sur ou dans la formation de fixation.

7. Vérin selon la revendication 6, dans lequel la formation de fixation est une rainure (24).

8. Vérin selon les revendications 4 et 5, dans lequel la rainure de fixation est définie sur un côté longitudinal par la nervure épaisse (2b), et sur l'autre côté longitudinal par une nervure longitudinale (29) s'étendant parallèlement à la nervure épaisse.

9. Vérin selon l'une ou plusieurs des revendications 6 à 8, dans lequel le support (27) est une pièce en matière plastique, dans laquelle sont coulés les capteurs de position.

10. Vérin selon la revendication 9, dans lequel le support est pourvu d'un câble de liaison (30) moulé, qui est relié à chacun des capteurs de position.
